# EUROPÄISCHE PATENTSCHRIFT

(11) **EP 4 481 283 B1**
(45) Veröffentlichungstag und Bekanntmachung des Hinweises auf die Patenterteilung: **21.01.2026**
(21) Anmeldenummer: 24183440.7
(22) Anmeldetag: 20.06.2024
(51) Int. Cl.: F24D 19/08, F04D 15/00, F24H 15/104, F24H 15/12, F24H 15/34, F24H 15/395, F24H 15/429, F24H 15/457

(54) **VERFAHREN ZUR ERKENNUNG VON GAS IN EINEM HEIZKREIS EINES KLIMAGERÄTES, COMPUTERPROGRAMM UND KLIMAGERÄT**
METHOD FOR DETECTING GAS IN A HEATING CIRCUIT OF AN AIR CONDITIONING DEVICE, COMPUTER PROGRAM AND AIR CONDITIONING DEVICE
PROCÉDÉ DE DÉTECTION DE GAZ DANS UN CIRCUIT DE CHAUFFAGE D'UN CLIMATISEUR, PROGRAMME INFORMATIQUE ET CLIMATISEUR

(30) Priorität: 21.06.2023 DE 102023116266
(43) Veröffentlichungstag der Anmeldung: 25.12.2024
(73) Patentinhaber: Vaillant GmbH, 42859 Remscheid NRW (DE)
(72) Erfinder: Wodtke, Matthias, 42859 Remscheid (DE); Bahlmann, Hermann-Josef, 49762 Lathen (DE); Ruf, Andreas, 42853 Remscheid (DE)
(74) Vertreter: Popp, Carsten

(56) Entgegenhaltungen:
- EP-A1- 3 211 330
- EP-A2- 2 213 952
- DE-A1- 102011 111 945
- US-A1- 2018 073 509

## Beschreibung

Die Erfindung betrifft ein Verfahren zur Erkennung von Gas in einem Heizkreis eines Klimagerätes, ein Computerprogramm und ein Klimagerät.

Heizkreise sind eingerichtet zum Wärmetransport, beispielsweise von einem Heizgerät zu einem Verbraucher wie einem Heizkörper oder einer Fußbodenheizung, und enthalten hierfür ein Wärmträgermedium, häufig Wasser. Dabei kann ein Heizkreis den Wärmetransport einschränkende Luft oder anderes Gas enthalten, welche beim Befüllen oder auch durch Undichtigkeiten in den Heizkreis eingedrungen sein können. Daher müssen Heizkreise regelmäßig entlüftet/entgast werden, um einen einwandfreien Betrieb und insbesondere einen effizienten Wärmetransport zu gewährleisten. Neben einer Einschränkung des Wärmetransportes kann Gas bzw. können Gasblasen in einem Heizkreis zudem ungewollte Lärmemissionen, beispielweise im Bereich einer Umwälzpumpe, verursachen.

Zum Erkennen von Gas in einem Heizkreis gefüllt mit einem flüssigen Wärmeträger sind Verfahren bekannt. Hierbei kann ein Sensor zum Erfassen von Gas in einem Flüssigkeitsstrom zum Einsatz kommen.

Als Beispiel wird in der DE 20 2022 100 810 U1 eine Wärmepumpenanlage mit einer Wärmepumpe vorgestellt, bei der an einem Kältekreis der Wärmepumpe ein Verbraucherkreis angeschlossen ist. Ein im Verbraucherkreis angeordneter Sensor zur Erfassung von gasförmigen Kältemittel kann bei Überschreiten eines Schwellwertes eine Sicherheitsmaßnahme einleiten. Die Sicherheitsmaßnahme kann unter anderem in einem Entgasungsprozess bestehen. Nachteilig ist der Einsatz eines Sensors aufwendig und zudem besteht ein Ausfallrisiko des Sensors. Ein ähnliches Verfahren wird in der DE 10 2022 112 153 A1 beschrieben.

Die EP 3 275 524 A1 versucht das Problem zu lösen mittels einer Unterdruck-Entgasungsvorrichtung für eine Flüssigkeit sowie ein Verfahren zu deren Betrieb, insbesondere für einen Kühlkreislauf einer Brennstoffzelle. Hierfür ist ein Entgasungsraum vorgesehen, in dem mittels einer Unterdruckerzeugungseinrichtung die zu entgasende Flüssigkeit entspannt wird, so dass gelöste Gase austreten können. Zusätzlich kann mittels des vorgeschlagenen Verfahrens ein Gasgehalt oder ein Gassättigungszustand der Flüssigkeit überwacht und/ oder ermittelt werden. Allerdings ist das Vorhalten und Einleiten der Flüssigkeit in einen Entgasungsraum verbunden mit dem Erzeugen eines Unterdruckes für denselben aufwendig und für einen Heizkreis eines Gebäudes ungeeignet.

Die EP 3 211 330 A1 beschreibt ein Verfahren und eine Vorrichtung zur automatischen Detektion von Luftblasen oder Lufteinschlüssen in einem System, in dem eine Flüssigkeit von einer Zirkulationspumpe umgewälzt wird. Dabei wird der Druck im Bereich eines Ausgleichsgefäßes gemessen. Zudem werden weitere Systemparameter, die in Beziehung zu einem oder mehreren gemessen Druckänderungen stehen, analysiert und es wird geprüft, ob diese in vorgegebenen Grenzen liegen. Nachteilig ist die Druckmessung im Ausgleichsgefäß aufwendig.

Die DE 10 2014 226 450 A1 beschreibt ein Verfahren zum Durchführen eines automatischen hydraulischen Abgleichs einer Heizungsanlage. In einem Diagnoseverfahren kann eine Zuordnung von Temperatursensoren im Rücklauf zu Wärmeverbrauchern erfolgen und überprüft werden, ob die Wärmeverbraucher ausreichend mit Wasser versorgt werden oder Luft enthalten. Das Diagnoseverfahren ermöglich jedoch keine ausreichend präzises Erkennen von Luft im Heizkreis.

Die DE 10 2011 111 945 A1 beschreibt ein Verfahren zum Kühlen einer Brennstoffzelle mit einem flüssigen Kühlmedium. Dabei wird ein Vorhandensein von Gasen, das hier insbesondere mit einem Risiko behafteten Wasserstoff betrifft, in dem Kühlmedium anhand der Leistungsaufnahme der Kühlmittelfördereinrichtung erkannt. Das vorgeschlagene Verfahren ist nicht ausreichend präzise und an die in einem Heizkreis eines Klimageräts auftretenden Bedingungen nicht angepasst.

Hiervon ausgehend ist es Aufgabe der Erfindung, ein Verfahren zur Erkennung von Gas in einem Heizkreis eines Klimagerätes, ein Computerprogramm und ein Klimagerät vorzuschlagen, die die geschilderten Probleme des Standes der Technik zumindest teilweise überwinden. Insbesondere soll ein einfaches, langzeitstabil sowie sicher und kostengünstig durchführbares Verfahren zum Erkennen von Gas in einem Heizkreis angegeben werden. Zudem soll das Verfahren möglichst geringe oder keine baulichen Änderungen an einem Klimagerät erfordern und dazu geeignet sein, zumindest teilweise automatisiert durchgeführt zu werden. Das Verfahren soll zudem dazu geeignet sein, mit geringem Aufwand an bereits bestehenden Klimageräten eingesetzt zu werden.

Diese Aufgaben werden gelöst durch die Merkmale der unabhängigen Patentansprüche. Weitere vorteilhafte Ausgestaltungen der hier vorgeschlagenen Lösung sind in den unabhängigen Patentansprüchen angegeben. Es wird darauf hingewiesen, dass die in den abhängigen Patentansprüchen aufgeführten Merkmale in beliebiger, technologisch sinnvoller, Weise miteinander kombiniert werden können und weitere Ausgestaltungen der Erfindung definieren. Darüber hinaus werden die in den Patentansprüchen angegebenen Merkmale in der Beschreibung näher präzisiert und erläutert, wobei weitere bevorzugte Ausgestaltungen der Erfindung dargestellt werden.

Hierzu trägt ein Verfahren zur Erkennung von Gas in einem Heizkreis eines Klimagerätes bei. Der Heizkreis umfasst zumindest eine Umwälzpumpe zum Zirkulieren eines flüssigen Wärmträgers. Es wird eine Leistungsaufnahme der Umwälzpumpe erfasst und bei einem Unterschreiten eines (vorgegebenen) Leistungsgrenzwertes auf einen relevanten Anteil Gas im Heizkreis geschlossen, wobei die Umwälzpumpe bei dem Erfassen der Leistungsaufnahme mit einer vorgegebenen Testdrehzahl betrieben wird, und/ oder der Leistungsgrenzwert als Funktion in Abhängigkeit der Drehzahl der Umwälzpumpe vorgegeben ist. Zudem wird eine Toleranz der Leistungsaufnahme in einen Vergleich mit dem Leistungsgrenzwert einbezogen, eine Änderung der erfassten Leistungsaufnahme durch regelmäßiges, zeitlich beabstandetes Erfassen der Leistungsaufnahme ermittelt, und es erfolgt ein Anpassen der Toleranz anhand der Änderung.

Das Verfahren kann während des Betreibens des Klimagerätes dauerhaft, kontinuierlich, in Intervallen und/ oder in regelmäßigen zeitlichen Abständen durchgeführt werden. Das Verfahren dient insbesondere einem Erkennen von Gasanteilen bzw. Gasblasen in einem, in einem Heizkreis zirkulierenden, Wärmeträger. Bei dem Wärmeträger kann es sich insbesondere um Heizungswasser handeln. Das zu erkennende Gas kann insbesondere Luft sein. Es können aber auch andere Gase, wie beispielsweise ein Kältemittel eines Kältekreises eines als Wärmpumpe ausgebildeten Klimagerätes erkannt werden.

Bei dem Klimagerät handelt es sich um eine Einrichtung zum Heizen oder Kühlen eines Gebäudes oder von Räumen desselben. Beispielsweise kann das Klimagerät ein (gasbetriebenes) Heizgerät sein, das dazu eingerichtete sein kann, ein Brenngas, wie Erdgas oder Wasserstoff, unter Zufuhr von Umgebungsluft zu verbrennen und Wärmeenergie, beispielsweis zur Erwärmung eines Wärmeträgers eines Heizkreises oder auch zur Bereitstellung einer Warmwasserversorgung zu erzeugen. Das Klimagerät kann auch eine Klimaanlage oder Wärmepumpenanlage sein. Die Wärmepumpe kann dabei als Split-Wärmepumpe mit einem Außenteil und einem Innenteil, oder in Monoblock-Bauweise ausgeführt sein. Das Klimagerät kann einen Wärmetauscher umfassen, der Wärme auf den Heizkreis übertragen oder diesem entziehen kann.

Es wird vorgeschlagen eine Leistungsaufnahme der Umwälzpumpe des Heizkreises zu erfassen. Mit zunehmendem Anteil von Gas im Heizkreis sinkt die Leistungsaufnahme der Umwälzpumpe, da weniger Wärmeträger gefördert wird. Somit kann anhand eines Vergleiches der erfassten Leistungsaufnahme der Umwälzpumpe mit einem Leistungsgrenzwert ein relevanter Anteil von Gas im Heizkreis erkannt werden. Ein relevanter Anteil von Gas im Heizkreis bezeichnet hierbei einen Anteil, bei dem eine Beeinträchtigung des Betriebs des Klimagerätes zu erwarten ist und/ oder eine relevante Einschränkung des Wärmetransportes. Zur Gewährleistung einer Vergleichbarkeit kann die Umwälzpumpe zum Erfassen der Leistungsaufnahme auf eine Testdrehzahl gebracht werden. Hierfür können eine oder mehrere Testdrehzahlen und entsprechende Leistungsgrenzwerte auf einem Speicher des Klimagerätes oder eines Regel- und Steuergerätes des Klimagerätes hinterlegt sein. Alternativ oder kumulativ kann der Leistungsgrenzwert als Funktion in Abhängigkeit der Drehzahl der Umwälzpumpe vorgegeben sein. Die Leistungsaufnahme einer Umwälzpumpe kann dabei als Parameter in der Pumpensteuerung vorliegen und/oder kann durch Messung von Strom und Spannung bestimmt werden.

Die vorgegebene Toleranz wird in den Vergleich von Leistungsaufnahme und Leistungsgrenzwert einbezogen. Die Toleranz kann Schwankungen der erfassten Leistungsaufnahme aufgrund von Betriebsbedingungen oder Umgebungsparametern kompensieren. Die Toleranz kann einbezogen werden, indem diese beispielsweise vom Leistungsgrenzwert abgezogen wird. Alternativ besteht auch die Möglichkeit den Leistungsgrenzwert mit einbezogener Toleranz zu hinterlegen und im Rahmen der Verfahrensdurchführung mit der erfassten Leistungsaufnahme der Umwälzpumpe zu vergleichen.

Es hat sich gezeigt, dass sich der hydraulische Druckverlust eines Heizkreises, beispielsweise durch Verschmutzung oder Verkalkung erhöhen kann. Als Folge sinkt die Leistungsaufnahme der Umwälzpumpe schleichend über einen längeren Zeitraum. Um ein darin begründetes fehlerhaftes Erkennen von Gas im Heizkreis zu vermeiden, werden eine Änderung der erfassten Leistungsaufnahme durch regelmäßiges, zeitlich beabstandetes Erfassen der Leistungsaufnahme ermittelt und die Toleranz zur Kompensation der Änderung angepasst. Da die schleichende Veränderung der Leistungsaufnahme über einen langen Zeitraum, häufig mehrere Jahre erfolgt, kann ein sinnvoller zeitlicher Abstand für das Erfassen der Leistungsaufnahme wöchentlich oder monatlich sein. Durch eine langfristige Mittelung der erfassten Leistungsaufnahme können zudem Auswirkungen von Gas im Heizkreis auf die erfasste Leistungsaufnahme ausgemittelt werden. Alternativ oder kumulativ kann hierfür ein Erfassen der Leistungsaufnahme auch durch einen Anlass, beispielsweise einer Entgasung des Heizkreises, ausgelöst werden.

Gemäß einer vorteilhaften Ausgestaltung kann eine Information über ein Unterschreiten des Leistungsgrenzwertes durch die Leistungsaufnahme der Umwälzpumpe und/ oder einem Erkennen eines relevanten Anteils von Gas im Heizkreis über eine Anzeigeeinrichtung angezeigt, über ein Netzwerk zum Abruf bereitgestellt und/ oder als Nachricht versandt werden. Das Netzwerk kann dabei insbesondere das Internet sein. In vorteilhafter Weise kann so ein Nutzer, Anlagenbetreiber und/ oder ein betreuender Fachbetrieb informiert werden und gegebenenfalls kann selbstständig ein Wartungstermin für eine Entlüftung geplant und durchgeführt werden.

Gemäß einer Ausgestaltung kann bei einem Unterschreiten des Leistungsgrenzwertes durch die Leistungsaufnahme der Umwälzpumpe und/ oder einem Erkennen eines relevanten Anteils von Gas im Heizkreis ein Entgasungsprozess initiiert werden.

Gemäß einer weiteren Ausgestaltung kann ein Entgasen des Heizkreises durch eine Variation der Drehzahl einer Umwälzpumpe des Heizkreises erfolgen. Durch die Variation der Drehzahl der Umwälzpumpe können turbulente Strömungen begünstigt bzw. erzeugt werden, wobei dabei entstehende Unterdruckbereiche ein Ausgasen von Gasen (Luft, Kältemittel) aus dem Wärmeträger begünstigen. Entstehende Gasblasen können in einem entsprechenden Bereich des Heizkreises gesammelt werden und durch ein, insbesondere automatisiertes, Öffnen eines Ventils in diesem Bereich aus dem Heizkreis entfernt werden.

Der Begriff "Entgasen" bezieht sich hier auf ein weitgehendes oder praktisch vollständiges Entfernen von gasförmigen Stoffen aus einem Heizkreis, insbesondere dem Entfernen von Luft. Es können auch andere gasförmigen Stoffe wie Brenngas oder Kältemittel (beispielsweise R290) vorhanden sein, die durch eine Leckage eines Wärmetauschers aus einem verbundenen Kältekreis in den Heizkreis gelangen können und hierbei entfernt werden.

Nach einem weiteren Aspekt wird ein Klimagerät vorgeschlagen, welches zumindest einen Heizkreis, ein Regel- und Steuergerät und eine Umwälzpumpe umfasst, sowie Mittel, die so angepasst sind, dass sie die Schritte eines hier vorgeschlagenen Verfahrens ausführen bzw. die geeignet zur Durchführung eines hier vorgeschlagenen Verfahrens sind. Insbesondere ist das Klimagerät eingerichtet zur Durchführung eines hier vorgeschlagenen Verfahrens.

Nach einem weiteren Aspekt wird auch ein Computerprogramm vorgeschlagen, welches zur Durchführung eines hier vorgestellten Verfahrens eingerichtet ist. Dies betrifft mit anderen Worten insbesondere ein Computerprogramm (-produkt), umfassend Befehle, die bei der Ausführung des Programms durch einen Computer, diesen veranlassen, ein hier vorgeschlagenes Verfahren auszuführen. Das Computerprogramm kann insbesondere auf einem Regel- und Steuergerät des Klimagerätes durchgeführt werden. Vorteilhaft liegt diesem die elektrische Leistungsaufnahme der Umwälzpumpe bereits vor oder kann von einer Pumpensteuerung abgefragt werden.

Nach einem weiteren Aspekt wird auch ein maschinenlesbares Speichermedium vorgeschlagen, auf dem das Computerprogramm gespeichert ist. Regelmäßig handelt es sich bei dem maschinenlesbaren Speichermedium um einen computerlesbaren Datenträger.

Das Regel- und Steuergerät des Klimageräts ist eingerichtet zur Durchführung eines hier vorgeschlagenen Verfahrens. Das Regel- und Steuergerät kann hierzu beispielsweise einen Prozessor aufweisen, und/ oder über diesen verfügen. In diesem Zusammenhang kann der Prozessor beispielsweise das auf einem Speicher (des Regel- und Steuergeräts) hinterlegte Verfahren ausführen. In vorteilhafter Weise können auf dem Speicher des Regel- und Steuergeräts auch für eine Durchführung eines hier vorgeschlagenen Verfahrens Daten hinterlegt werden, beispielsweise ein oder mehrere Leistungsgrenzwerte, oder Daten im Rahmen der Verfahrensdurchführung dort gespeichert werden.

Das Klimagerätweist ein Regel- und Steuergerät auf. Bei dem Heizgerät kann es sich insbesondere um ein Gasheizgerät handeln. Das Gasheizgerät kann einen Brenner und eine Fördereinrichtung aufweisen, mit der ein Gemisch aus Verbrennungsgas (Wasserstoff) und Verbrennungsluft dem Brenner zugeführt werden kann.

Die im Zusammenhang mit dem Verfahren erörterten Details, Merkmale und vorteilhaften Ausgestaltungen können entsprechend auch bei dem Klimageräte und/ oder dem Computerprogramm auftreten und umgekehrt. Insoweit wird auf die dortigen Ausführungen zur näheren Charakterisierung der Merkmale vollumfänglich Bezug genommen.

Hier werden somit ein Verfahren zur Erkennung von Gas in einem Heizkreis eines Klimagerätes, ein Computerprogramm und ein Klimagerät angegeben, welche die mit Bezug auf den Stand der Technik geschilderten Probleme zumindest teilweise lösen. Insbesondere tragen das Verfahren, das Klimagerät, das Computerprogramm und das Regel- und Steuergerät zumindest dazu bei, eine besonders einfache Möglichkeit zum Erkennen von Gas in einem Heizkreis anzugeben. Ein wesentlicher Vorteil besteht in dem Umstand, dass keine weitere Sensorik oder andere Einbauten zur Durchführung des Verfahrens notwendig sind. Insofern kann das Verfahren auch problemlos an bestehenden Anlagen im Rahmen einer Softwareinstallation eingesetzt werden.

Die Erfindung sowie das technische Umfeld werden nachfolgend anhand der beiliegenden Figuren näher erläutert. Es ist darauf hinzuweisen, dass die Erfindung durch die angeführten Ausführungsbeispiele nicht beschränkt werden soll. Insbesondere ist es, soweit nicht explizit anders dargestellt, auch möglich, Teilaspekte der in den Figuren erläuterten Sachverhalte zu extrahieren und mit anderen Bestandteilen und Erkenntnissen aus der vorliegenden Beschreibung zu kombinieren. Insbesondere ist darauf hinzuweisen, dass die Figuren und insbesondere die dargestellten Größenverhältnisse nur schematisch sind. Es zeigen:
- Fig. 1:: ein hier vorgeschlagenes Klimagerät,
- Fig. 2:: einen Heizkreis, und
- Fig. 3:: Parameterverläufe, die sich bei Durchführung eines hier vorgeschlagenen Verfahrens einstellen können.

Fig. 1 zeigt beispielhaft und schematisch ein hier vorgeschlagenes Klimagerät 1, hier ausgeführt als ein gasbetriebenes Heizgerät. Dieses kann einen Wärmeerzeuger 3 und einen Wärmetauscher 12 aufweisen. Der Wärmeerzeuger 3 kann durch die Verbrennung eines Brenngases wie Erdgas oder Wasserstoff Wärme erzeugen und mittels des Wärmetauschers 12 auf den Heizkreis 2 übertragen. Der Heizkreis 2 hat einen Vorlauf 8, über den vom Wärmeerzeuger 2 und Wärmetauscher 12 erwärmtes Wasser als Wärmeträger Verbrauchern, wie Heizkörpern oder Flächenheizungen (Fußbodenheizung, Wandheizung), zugeführt und anschließend über einen Rücklauf 9 rückgeführt werden kann.

Im Heizkreis 2 ist eine Umwälzpumpe 5 angeordnet, die das Wasser im Heizkreis in einer Strömungsrichtung 13 zirkuliert. Im Heizkreis 2 kann ein Entgasungsbereich 6 angeordnet sein, in dem sich im Heizkreis 2 enthaltene Gasblasen sammeln können. Durch ein im geodätisch weitestgehend höchsten Punkt des Entgasungsbereiches 6 angeordnetes Ventil 7 kann das im Entgasungsbereich 6 gesammelte Gas entweichen. Es wird darauf hingewiesen, dass aufgrund der schematischen Darstellung der Fig. 1 die geodätische Position des Ventils 7 in der Fig. 1 nicht erkennbar ist.

Das Klimagerät 1 umfasst ein Regel- und Steuergerät 4, das ein hier vorgeschlagenes Verfahren ausführen kann. Hierzu kann das Regel- und Steuergerät 4 mit dem Wärmeerzeuger 3, der Umwälzpumpe 5, dem Ventil 7, einer Anzeigeeinrichtung 10 und einem Netzwerk 11 elektrisch verbunden sein.

Fig. 2 zeigt beispielhaft den Heizkreis 2 mit dem Wärmetauscher 12, einem sekundären Wärmetauscher 15, der zum Wärmeaustausch mit einem Massenstrom Brauchwasser eingerichtet sein kann, und mit der Umwälzpumpe 5. Aufgrund von im Heizkreis 2 enthaltener Luft weist der Wärmetauscher 12 eine Windung 14 auf, die mit Luft gefüllt ist. Die mit Luft gefüllte Windung 14 nimmt somit nicht am Wärmeaustausch mit dem Wärmeerzeuger 3 teil, wodurch die übertragbare thermische Leistung des Wärmeerzeugers 3 deutlich sinkt. Bedingt durch den fehlenden Wärmeabtransport im Bereich der mit Luft gefüllten Windung 14 kann es auch zu Schäden am Wärmetauscher 12 oder benachbarten Bauteilen durch Überhitzung kommen.

Fig. 3 zeigt beispielhaft und schematisch einen Parameterverlauf, der sich bei Durchführung eines hier vorgeschlagenen Verfahrens einstellen kann. Das Diagramm zeigt die elektrische Leistungsaufnahme *Pel* der Umwälzpumpe 5 bei einer definierten Testdrehzahl über die Nutzungsdauer N des Klimagerätes 1. Beispielhaft sind eine erste elektrische Leistungsaufnahme 17 und eine zweite elektrische Leistungsaufnahme 18 der Umwälzpumpe 5 eingezeichnet. Die erste elektrische Leistungsaufnahme 17 kennzeichnet die Leistungsaufnahme *Pel* der Umwälzpumpe 5 in einem entgasten Zustand nach einer Neuinstallation des Heizkreises 2. Die zweite elektrische Leistungsaufnahme 18 zeigt die elektrische Leistungsaufnahme *Pel* mit einer mit Luft gefüllten Windung 14, gleichfalls nach der Neuinstallation. Dabei kann die erste elektrische Leistungsaufnahme 17 als Leistungsgrenzwert 19 verstanden werden. Zudem ist eine Toleranz 20 dargestellt, die im Rahmen des Vergleiches der erfassten elektrischen Leistungsaufnahme mit dem Leistungsgrenzwert 19 zu diesem addiert oder von der erfassten elektrischen Leistungsaufnahme *Pel* in Abzug gebracht werden kann.

Über die Nutzungsdauer sinkt die Leistungsaufnahme *Pel* der Umwälzpumpe 5 aufgrund von Verschmutzungen und Verkalkungen, die ein Erhöhen des hydraulischen Druckverlustes bewirken können. Diese Änderung der elektrischen Leistungsaufnahme *Pel* über die Nutzungsdauer N ist in einem ersten Verlauf 16 dargestellt. Gemäß einem hier vorgeschlagenen Verfahren kann durch regelmäßiges, zeitlich beabstandetes Erfassen der Leistungsaufnahme diese Änderung ermittelt werden. Die ermittelte Änderung kann in die Erkennung von Gas im Heizkreis 2 einbezogen werden, indem die Toleranz 20 entsprechend angepasst wird. Insbesondere kann die Änderung der Leistungsaufnahme mit der Toleranz 20 addiert werden. Im Ergebnis kann ein zweiter Verlauf 21 ermittelt werden, der den Leistungsgrenzwert 19 abzüglich der angepassten Toleranz 20 darstellt.

Gemäß einer Ausgestaltung des Verfahrens kann bei einem Erkennen von Gas im Heizkreis 2 ein Entgasungsprozess initiiert werden. Hierfür kann die Umwälzpumpe 5 mit variierenden Drehzahlen angesteuert werden, die aufgrund entstehender Druckturbulenzen und damit verbundener Unterdrücke ein Ausgasen aus dem Wärmträger begünstigen. Anschließend kann das Ventil 7 des Entgasungsbereiches 6 geöffnet werden und das Gas kann aus dem Heizkreis 2 austreten. Vorteilhaft wird so ermöglicht eine vollständig automatisierte Entgasung durchzuführen.

Bei Erkennen von Gas im Heizkreis 2 kann im Rahmen der Verfahrensdurchführung eine Information hierzu über die Anzeigeeinrichtung 10 des Klimagerätes 1 oder über das Netzwerk 11, insbesondere das Internet, als Nachricht versandt oder zum Abruf, beispielsweise durch eine App eines mobilen Endgerätes, bereitgestellt werden.

### Bezugszeichenliste

- 1: Klimagerät
- 2: Heizkreis
- 3: Wärmeerzeuger
- 4: Regel- und Steuergerät
- 5: Umwälzpumpe
- 6: Entgasungsbereich
- 7: Ventil
- 8: Vorlauf
- 9: Rücklauf
- 10: Anzeigeeinrichtung
- 11: Netzwerk
- 12: Wärmetauscher
- 13: Strömungsrichtung
- 14: mit Luft gefüllte Wärmetauscher-Windung
- 15: sekundärer Wärmetauscher
- 16: erster Verlauf
- 17: erste Leistungsaufnahme
- 18: zweite Leistungsaufnahme
- 19: Leistungsgrenzwert
- 20: Toleranz
- 21: zweiter Verlauf

## Patentansprüche

1. Verfahren zur Erkennung von Gas in einem Heizkreis (2) eines Klimagerätes (1), umfassend eine Umwälzpumpe (5) zum Zirkulieren eines flüssigen Wärmträgers in dem Heizkreis (2) , wobei eine Leistungsaufnahme der Umwälzpumpe (5) erfasst und bei einem Unterschreiten eines Leistungsgrenzwertes (19) auf einen relevanten Anteil Gas im Heizkreis (2) geschlossen wird, wobei die Umwälzpumpe (5) bei dem Erfassen der Leistungsaufnahme mit einer vorgegebenen Testdrehzahl betrieben wird, und/ oder der Leistungsgrenzwert (19) als Funktion in Abhängigkeit der Drehzahl der Umwälzpumpe (5) vorgegeben ist, **dadurch gekennzeichnet, dass** eine Toleranz (20) der Leistungsaufnahme in einen Vergleich mit dem Leistungsgrenzwert (19) einbezogen wird, eine Änderung der erfassten Leistungsaufnahme durch regelmäßiges, zeitlich beabstandetes Erfassen der Leistungsaufnahme ermittelt wird, und ein Anpassen der Toleranz (20) anhand der Änderung erfolgt.

2. Verfahren nach Anspruch 1, wobei bei einem Unterschreiten des Leistungsgrenzwertes (19) ein Entgasen des Heizkreises (2) initiiert wird und/ oder eine Information über das Unterschreiten des Leistungsgrenzwertes (19) auf einer Anzeigeeinrichtung (10) angezeigt und/ oder über ein Netzwerk (11) zum Abruf bereitgestellt oder als Nachricht versandt wird.

3. Verfahren nach einem der vorangehenden Ansprüche, wobei der Leistungsgrenzwert (19) im Vorfeld mittels einer Messung der Leistungsaufnahme im Anschluss an einen Entgasungsprozess des Heizkreises (2) ermittelt wird.

4. Klimagerät (1), umfassend einen Heizkreis (2), ein Regel- und Steuergerät (4) und eine Umwälzpumpe (5) sowie Mittel zur Durchführung des Verfahrens nach Anspruch 1.

5. Computerprogramm, umfassend Befehle, die ein Klimagerät (1) nach Anspruch 4 dazu veranlassen das Verfahren nach Anspruch 1 auszuführen.

## Claims

1. Method for detecting gas in a heating circuit (2) of an air conditioning unit (1), comprising a circulation pump (5) for circulating a liquid heat transfer medium in the heating circuit (2) , wherein the power consumption of the circulation pump (5) is detected and, if it falls below a power limit value (19), a relevant proportion of gas in the heating circuit (2) is inferred, wherein the circulation pump (5) is operated at a predetermined test speed when the power consumption is detected, and/or the power limit value (19) is predetermined as a function of the speed of the circulation pump (5), **characterised in that** a tolerance (20) of the power consumption is included in a comparison with the power limit value (19), a change in the detected power consumption is determined by regularly detecting the power consumption at intervals, and the tolerance (20) is adjusted on the basis of the change.

2. Method according to claim 1, wherein, if the power limit value (19) is undershot, degassing of the heating circuit (2) is initiated and/or information about the undershooting of the power limit value (19) is displayed on a display device (10) and/or made available for retrieval via a network (11) or sent as a message.

3. Method according to one of the preceding claims, wherein the power limit value (19) is determined in advance by measuring the power consumption following a degassing process of the heating circuit (2).

4. Air conditioning unit (1) comprising a heating circuit (2), a control and regulation device (4) and a circulation pump (5), as well as means for carrying out the method according to claim 1.

5. Computer programme comprising commands that cause an air conditioning unit (1) according to claim 4 to carry out the method according to claim 1.

## Revendications

1. Procédé de détection de gaz dans un circuit de chauffage (2) d'un appareil de climatisation (1), comprenant une pompe de recirculation (5) pour la circulation d'un fluide caloporteur liquide dans le circuit de chauffage (2), dans lequel une puissance absorbée de la pompe de recirculation (5) est détectée et il est conclu à une part importante de gaz dans le circuit de chauffage (2) en cas de non-atteinte d'une valeur limite de puissance (19), dans lequel la pompe de recirculation (5) est actionnée lors de la détection de la puissance absorbée à une vitesse de rotation test prédéfinie, et/ou la valeur limite de puissance (19) est prédéfinie comme fonction selon la vitesse de rotation de la pompe de recirculation (5), **caractérisé en ce qu'**une tolérance de la puissance absorbée est intégrée dans une comparaison avec la valeur limite de puissance (19), une modification de la puissance absorbée détectée est déterminée par la détection régulière espacée dans le temps de la puissance absorbée, et une adaptation de la tolérance (20) est effectuée à l'aide de la modification.

2. Procédé selon la revendication 1, dans lequel un dégazage du circuit de chauffage (2) est initié en cas de non-atteinte de la valeur limite de puissance (19) et/ou une information sur la non-atteinte de la valeur limite de puissance (19) est affichée sur un dispositif d'affichage (10) et/ou est mise à disposition pour consultation ou envoyée sous forme de message par l'intermédiaire d'un réseau (11).

3. Procédé selon l'une quelconque des revendications précédentes, dans lequel la valeur limite de puissance (19) est déterminée au préalable au moyen d'une mesure de la puissance absorbée suite à un processus de dégazage du circuit de chauffage (2).

4. Appareil de climatisation (1) comprenant un circuit de chauffage (2), un appareil de régulation et de commande (4) et une pompe de recirculation (5) ainsi que des moyens de mise en œuvre du procédé selon la revendication 1.

5. Programme informatique comprenant des ordres qui incitent un appareil de climatisation (1) selon la revendication 4 à exécuter le procédé selon la revendication 1.
